# EUROPÄISCHE PATENTSCHRIFT

(11) **EP 3 837 401 B1**
(45) Veröffentlichungstag und Bekanntmachung des Hinweises auf die Patenterteilung: **09.08.2023**
(21) Anmeldenummer: 19740530.1
(22) Anmeldetag: 12.07.2019
(51) Int. Cl.: E03C 1/33

(54) **VERBINDUNGSELEMENT ZUM BEFESTIGEN EINER SPÜLE AN EINER ARBEITSPLATTE**
CONNECTING ELEMENT FOR FASTENING A SINK TO A WORKTOP
ÉLÉMENT DE LIAISON POUR LA FIXATION D'UN ÉVIER SUR UN PLATEAU DE TRAVAIL

(30) Priorität: 15.08.2018 DE 102018119845
(43) Veröffentlichungstag der Anmeldung: 23.06.2021
(73) Patentinhaber: Franke Technology and Trademark Ltd, 6052 Hergiswil (CH)
(72) Erfinder: BOMATTER, Christian W., 68960 WILLER (FR); NEESER, Rolf, 6260 Reidermoos (CH)
(74) Vertreter: LBP Lemcke, Brommer & Partner Patentanwälte mbB
(86) Internationale Anmeldenummer: PCT/EP2019/068785
(87) Internationale Veröffentlichungsnummer: WO 2020/035235

(56) Entgegenhaltungen:
- EP-A1- 2 607 794
- EP-A2- 1 772 566
- EP-A2- 2 602 555
- AT-B- 393 075
- DE-A1-102009 033 523
- DE-B1- 2 064 248
- DE-C1- 4 439 906
- US-A- 3 034 144
- US-A1- 2005 039 254

## Beschreibung

Die Erfindung betrifft ein Verbindungselement gemäß dem Oberbegriff des Anspruchs 1 zum Befestigen einer Spüle an einer Arbeitsplatte, welche Arbeitsplatte einen Ausschnitt zum Einsetzen der Spüle aufweist, welcher Ausschnitt eine umlaufende Begrenzungsfläche aufweist.

Außerdem betrifft die Erfindung eine Kombination aus einer Spüle mit mindestens einem an der Spüle angeordneten erfindungsgemäßen Verbindungselement gemäß Anspruch 10.

Zur Installation von Spülen, insbesondere Küchenspülen, aus einem Gussmaterial, insbesondere einem mineralischen Gussmaterial (einem Kunststoff-Gussmaterial oder Kombinationen hiervon), ist bekannt, die Spüle seitlich im Bereich von an ihrer Unterseite vorspringenden Verstärkungsstrukturen mit einem Schlitz zu versehen, in den eine Schraub-Fixierungskralle mit einem geeigneten Verankerungsvorsprung eingreift. Anschließend wird mittels einer Schraube, auf die von unterhalb der Arbeitsplatte einzuwirken ist, ein Klammerteil von unten gegen die Arbeitsplatte in Anlage gebracht, um die Spüle an der Arbeitsplatte zu fixieren. Nachteilig bei einer solchen Lösung ist, dass sie nur für einen eingeschränkten Bereich von Arbeitsplatten-Dicken verwendbar ist, weil das genannte Klammerteil von unten mit der Arbeitsplatte in Wechselwirkung treten muss. Außerdem bedeutet die Verwendung eines Schraubmittels, welches von unterhalb der Arbeitsplatte angezogen werden muss, einen erhöhten Montageaufwand.

Eine solche Ausgestaltung ist speziell aus der Druckschrift DE 44 39 906 C1 vorbekannt.

Auch gemäß US 3,034,144 A weist eine zum Befestigen einer Spüle vorgesehene etwa S-förmige Klammer ein Schraubmittel auf, um die Klammer von unten gegen eine Arbeitsplatte zu verspannen, während die Klammer in einen konkav ausgebildeten Rand der Spüle eingreift.

Die DE 20 64 248 B1 offenbart ein Verbindungselement in Form einer Spreizfeder zum lösbaren Einbau insbesondere eines Spülbeckens in eine Arbeitsplatte, welche Spreizfeder einen freien, Krallen aufweisenden, Schenkel aufweist, der federnd von einer Seitenwand der Spüle absteht.

DE102009033523A1 und EP1772566A2 offenbaren weitere Verbindungseinrichtungen zum Verbinden einer Spüle mit einer Arbeitsplatte, die Federelemente unterschiedlicher Länge bzw. Höhe aufweisen.

Der Erfindung liegt die Aufgabe zugrunde, ein Verbindungselement zum Befestigen einer Spüle an einer Arbeitsplatte anzugeben, welches für quasi beliebige Arbeitsplatten-Dicken verwendbar ist und mit einem reduzierten Montageaufwand auskommt. Vorteilhafterweise soll sich das zu schaffende Verbindungselement für die Verwendung mit (Küchen-)Spülen eignen, die aus einem Kunststoff-Gussmaterial, einem mineralischen Gussmaterial oder einem entsprechenden Verbundmaterial hergestellt sind.

Aufgabe der vorliegenden Erfindung ist es auch, eine Kombination aus einer Spüle und einem solchen Verbindungselement anzugeben.

Diese Aufgabe wird erfindungsgemäß gelöst durch ein Verbindungselement zum Befestigen einer Spüle an eine Arbeitsplatte mit den Merkmalen des Anspruchs 1 sowie durch eine Kombination aus einer Spüle und einem an der Spüle angeordneten Verbindungselement gemäß Anspruch 10.

Vorteilhafte Weiterbildungen der erfindungsgemäßen Idee sind jeweils Gegenstand von Unteransprüchen.

Erfindungsgemäß weist ein Verbindungselement zum Befestigen einer Spüle an einer Arbeitsplatte, welche Arbeitsplatte einen Ausschnitt zum Einsetzen der Spüle aufweist, welcher Ausschnitt eine umlaufende Begrenzungsfläche aufweist, folgende Merkmale auf: einen als ein Anlageteil zum Anlegen an die Spüle dienenden Grundkörper; mehrere auf einer ersten Seite von dem Grundkörper abragende Federteile, die dazu ausgebildet sind, bei Belastung in Richtung des Grundkörpers eine vom Grundköper weg wirksame Federkraft zu bewirken; und wenigstens ein Verankerungsteil, welches auf einer der ersten Seite gegenüberliegenden zweiten Seite des Grundkörpers von diesem abragt und welches dazu ausgebildet ist, in eine schlitzförmige Ausnehmung an der Spüle einzugreifen; wobei eine Eingriffsrichtung des Verankerungsteils (in die genannte Ausnehmung) sich im Wesentlichen etwa antiparallel zu einer Richtung der Federkraft erstreckt. Ein Winkel zwischen der Eingriffsrichtung des Verankerungsteils und einer Richtung der Federkraft (F) beträgt dabei mindestens 135 Grad, vorzugsweise mindestens 150 Grad, höchst vorzugsweise 180 Grad. Die Federteile sind als in einem Kantenbereich des Grundkörpers von dem Grundkörper abragende Zungen ausgebildet, die einen ersten, an den Kantenbereich angrenzenden Erstreckungsabschnitt und einen sich an den ersten Erstreckungsabschnitt anschließenden zweiten Erstreckungsabschnitt aufweisen, wobei sich die Zungen in dem ersten Erstreckungsabschnitt etwa senkrecht zu dem Grundkörper und in dem zweiten Erstreckungsabschnitt etwa parallel oder unter einem spitzen Winkel kleiner 45 Grad, vorzugsweise kleiner 30 Grad, zu dem Grundkörper erstrecken. Außerdem weisen die Federteile einen weiteren, dritten Erstreckungsabschnitt auf, der sich an den zweiten Erstreckungsabschnitt anschließt und in dem die Federteile stärker von dem Grundkörper abgewinkelt sind als in dem zweiten Erstreckungsabschnitt. Das Verbindungselement ist dadurch gekennzeichnet, dass die Federteile sich hinsichtlich des Winkels zwischen Grundkörper und Zunge in dem zweiten Erstreckungsabschnitt und/oder einer Länge des dritten Erstreckungsabschnitts unterscheiden.

Eine erfindungsgemäße Kombination aus einer Spüle und mindestens einem an der Spüle angeordneten Verbindungselement zeichnet sich dadurch aus, dass das Verbindungselement als ein erfindungsgemäßes Verbindungselement ausgebildet ist.

Erfindungsgemäß ist vorgesehen, anstelle der vorbekannten Schraubelemente ein Verbindungselement zu verwenden, welches aufgrund einer durch die Federteile vermittelten Federkraft für eine insbesondere kraftschlüssige Befestigung der Spüle an einer Arbeitsplatte sorgen kann. Die Fixierung des Verbindungselements selbst an der Spüle erfolgt mittels des Verankerungsteils, welches dazu ausgebildet ist, in eine schlitzförmige Ausnehmung an der Spüle einzugreifen. In diesem Zusammenhang ist weiterhin vorgesehen, dass eine Eingriffsrichtung des Verankerungsteils (in die schlitzförmige Ausnehmung an der Spüle), sich im Wesentlichen etwa antiparallel zu einer Richtung der Federkraft erstreckt, sodass beim Befestigen der Spüle an der Arbeitsplatte mithilfe des Verbindungselements zugleich für eine sichere Fixierung des Verbindungselements an der Spüle gesorgt ist.

Wenn hier und im Folgenden die Rede davon ist, dass die Eingriffsrichtung des Verankerungsteils sich "im Wesentlichen" etwa antiparallel zu einer Richtung der Federkraft erstrecken soll, schließt dies Ausgestaltungen mit ein, bei denen ein Winkel zwischen der Eingriffsrichtung und der Richtung der Federkraft mindestens etwa 135° bzw. 225° und vorzugsweise mindestens etwa 150° bzw. 210° beträgt. Es ist also nicht erforderlich, dass Eingriffsrichtung und Federkraft-Richtung tatsächlich genau antiparallel orientiert sind. Hierauf wird weiter unten noch genauer eingegangen.

Weil die Federteile als in einem Kantenbereich des Grundkörpers von dem Grundkörper abragende Zunge ausgebildet sind, die einen ersten, an den Kantenbereich angrenzenden Erstreckungsabschnitt und einen sich an den ersten Erstreckungsabschnitt anschließenden zweiten Erstreckungsabschnitt aufweisen, wobei sich die Zunge in dem ersten Erstreckungsabschnitt etwa senkrecht zu dem Grundkörper und in dem zweiten Erstreckungsabschnitt etwa parallel oder unter einem spitzen Winkel kleiner 45 Grad, vorzugsweise kleiner 30 Grad, zu dem Grundkörper erstreckt, ist es möglich, die Federteil-Zunge im Bereich des zweiten Erstreckungsabschnitts in Richtung des Grundkörpers zurückzubiegen, wodurch sich die bereits angesprochene Federkraft (Rückstellkraft) ergibt. Durch Anpassung bzw. Veränderung des genannten Winkels lassen sich insbesondere Toleranzen bei der Herstellung des Arbeitsplatten-Ausschnitts ausgleichen.

Um die Befestigungswirkung des Verbindungselements noch zu verbessern, weisen die Federteile noch einen weiteren, dritten Erstreckungsabschnitt auf, der sich an den zweiten Erstreckungsabschnitt anschließt und in dem die Federteile stärker von dem Grundkörper abgewinkelt sind als in dem zweiten Erstreckungsabschnitt.

Um die Fixierungswirkung noch weiter zu verbessern, kann in Weiterbildung des erfindungsgemäßen Verbindungselements vorgesehen sein, dass die Federteile in dem dritten Erstreckungsabschnitt zumindest bereichsweise gegenüber dem zweiten Erstreckungsabschnitt verbreitert ist.

Darüber hinaus können im Zuge einer anderen Weiterbildung des erfindungsgemäßen Verbindungselements die Federteil auch in dem zweiten Erstreckungsabschnitt zumindest bereichsweise eine Verbreiterung aufweisen. Hierdurch lässt sich insbesondere die Stabilität des Federteils selbst erhöhen.

Das erfindungsgemäße Verbindungselement weist eine Mehrzahl an Federteilen auf, die sich hinsichtlich des Winkels zwischen Grundkörper und Summe in dem zweiten Erstreckungsabschnitt und/oder hinsichtlich einer Länge des dritten Erstreckungsabschnitts unterscheiden. Auch hierdurch lassen sich Toleranzen, insbesondere des Arbeitsplatten-Ausschnitts, wirksam ausgleichen und die Befestigungswirkung verbessern.

Hinsichtlich des Verankerungsteils kann im Zuge einer anderen Weiterbildung des erfindungsgemäßen Verbindungselements vorgesehen sein, dass dieses als in einem Kantenbereich des Grundkörpers von dem Grundkörper abragende Zunge ausgebildet ist, die einen ersten, an den Kantenbereich angrenzenden Erstreckungsabschnitt und einen sich an den ersten Erstreckungsabschnitt anschließenden zweiten Erstreckungsabschnitt aufweist, wobei sich die Zunge in dem ersten Erstreckungsabschnitt etwa senkrecht zu dem Grundkörper weg von diesem und in dem zweiten Erstreckungsabschnitt wieder zu dem Grundkörper zurück erstreckt.

Auf diese Weise ist eine wirksame Fixierung des Verbindungselements in der schlitzförmigen Ausnehmung der Spüle erreichbar, wobei die Fixierwirkung noch dadurch verbessert werden kann, dass eine effektive Breite des Verankerungsteils im Bereich des ersten und des zweiten Erstreckungsabschnitts zumindest geringfügig größer ist als eine entsprechende Breite der schlitzförmigen Ausnehmung. Aufgrund der Zurückbiegung des Verankerungsteils im Bereich des zweiten Erstreckungsabschnitts ist dieses in dem genannten Bereich flexibel ausgebildet und kann sich so beim Einbringen in die schlitzförmige Ausnehmung der Spüle entsprechend (elastisch) verformen.

Die Fixierungswirkung kann dadurch noch verbessert werden, dass im Zuge einer anderen Weiterbildung des erfindungsgemäßen Verbindungselements die Verankerungsteil-Zunge an ihrer endständig freien Kante einen Einschnitt oder eine Einkerbung aufweist. Auf diese Weise entstehen im Bereich der genannten endständigen freien Kante Spitzen der Verankerungsteil-Zunge, die sich in das Material der Spüle eingraben können. Es ist somit nicht ohne weiteres möglich, ein eingesetzten Verbindungselement ohne Beschädigung wieder zu entfernen.

Im Zuge einer besonders bevorzugten Weiterbildung des erfindungsgemäßen Verbindungselements kann vorgesehen sein, dass dies eine Mehrzahl an Verankerungsteilen aufweist, die sich vorzugsweise hinsichtlich eines Winkels zwischen erstem Erstreckungsabschnitt und zweitem Erstreckungsabschnitt und/oder hinsichtlich einer Abmessung des ersten Erstreckungsabschnitts unterscheiden. Hierdurch wird die Verankerungswirkung verbessert.

Es hat sich als vorteilhaft erwiesen, wenn das Verbindungselement im Zuge einer entsprechenden Weiterbildung der Erfindung als Stanz-Biegeteil oder als Laserschnittteil aus einem metallischen Material, vorzugsweise Stahl, höchst vorzugsweise Edelstahl, hergestellt ist. Auf diese Weise verfügt das Verbindungselement über die notwendige Stabilität und Standfestigkeit im Einsatz, insbesondere in einem möglicherweise feuchten Milieu.

Im Zuge einer anderen Weiterbildung des erfindungsgemäßen Verbindungselements kann noch vorgesehen sein, dass dieses an dem Grundkörper, vorzugsweise endständig, wenigstens eine Lasche aufweist, die über den restlichen Grundkörper hinausragt, vorzugsweise in der Breite. Diese Lasche/n kann bzw. können bei der Herstellung des Verbindungselements hilfreich sein und beispielsweise zum Fixieren des Verbindungselements während der Herstellung dienen.

Weiterhin kann im Zuge einer anderen Ausgestaltung des erfindungsgemäßen Verbindungselements vorgesehen sein, dass in dem Grundkörper wenigstens ein Durchbruch vorgesehen ist, vorzugsweise im Bereich der genannten Lasche. Dieser Durchbruch kann dazu dienen, das Verbindungselement während seiner Herstellung zu zentrieren und weiter zu befördern.

Die genannten Laschen sind zwar in der Regel nicht relevant für die Befestigung des Verbindungselements an der Spüle, sie können jedoch bei der Montage hilfreich sein.

In Weiterbildung der erfindungsgemäßen Kombination kann vorgesehen sein, dass die Spüle an ihrer Montage-Unterseite wenigstens eine randständige Verankerungs- und Anlagestruktur aufweist mit einer Anlagefläche, die sich unter einem Winkel von etwa 90 Grad bezogen auf einen Auflagerand der Spüle erstreckt, und mit einer schlitzförmigen Ausnehmung in der Anlagefläche, welche Ausnehmung sich parallel zu dem Auflagerand erstreckt und zum Aufnehmen des Verankerungsteils ausgebildet und vorgesehen ist. Im Bereich des genannten Auflagerandes liegt die Spüle im Montagezustand oben auf der Arbeitsplatte auf. Die genannte Verankerungs- und Anlagestruktur befindet sich dann im Bereich des Ausschnitts in der Arbeitsplatte, benachbart zu dessen Begrenzungsfläche.

Der vorstehend genannte Winkel ist nicht auf Werte von genau 90° beschränkt, sondern kann in einem gewissen Toleranzbereich davon abweichen. Beispielsweise hat sich eine solche Abweichung von etwa 5°, etwa 10° oder etwa 15° als zweckmäßig herausgestellt. Die Verankerungs- und Anlagestruktur weist dann im Querschnitt eine kegelstumpfförmige Ausgestaltung auf, was insbesondere dann, wenn die Spüle aus einem Gussmaterial hergestellt ist, die Entformung erleichtern kann.

Bei wieder einer anderen Weiterbildung der erfindungsgemäßen Kombination kann vorgesehen sein, dass das Verbindungselement mit dem Grundkörper an der Anlagefläche anliegt, wenn das Verankerungsteil in der Ausnehmung aufgenommen ist, wobei das Federteil nach außen von der Spüle weg hervorragt. Entsprechend sollte also ein Winkel zwischen Grundkörper und Verankerungsteil an den genannten Winkel im Bereich der Anlagefläche der Verankerungs- und Anlagestruktur angepasst sein. Auf diese Weise kann sich das Verbindungselement wirksam flächig an der Verankerungs- und Anlagestruktur abstützen und so seine Befestigungswirkung optimal ausüben.

Es wurde bereits darauf hingewiesen, dass im Zuge einer bevorzugten Weiterbildung der erfindungsgemäßen Kombination die Verankerungs- und Anlagestruktur im Querschnitt kegelstumpfförmig ausgebildet sein kann.

Zusätzlich oder alternativ kann bei einer anderen Weiterbildung der erfindungsgemäßen Kombination vorgesehen sein, dass eine Verankerungs- und Anlagestruktur auf beiden Langseiten und/oder Kurzseiten der Spüle vorgesehen ist. Besonders vorteilhaft hat es sich erwiesen, nur an den beiden langen Seiten der Spüle entsprechende Verankerungs- und Anlagestrukturen vorzusehen. Es liegt jedoch im Rahmen der Erfindung, auf zumindest einer der beiden Kurzseiten der Spüle, vorzugsweise auf einer einem Spülenbecken abgewandten Seite der Spüle, eine entsprechende Verankerungs- und Anlagestruktur vorzusehen.

Es wurde ebenfalls bereits darauf hingewiesen, dass die Spüle im Rahmen einer entsprechenden Ausgestaltung der erfindungsgemäßen Kombination, vorzugsweise die Spüle einschließlich der Verankerungs- und Anlagestruktur, die einstückig mit der Spüle ausgebildet sein kann, aus einem Kunststoff-Gussmaterial, einem mineralischen Gussmaterial oder einem entsprechenden Verbundmaterial hergestellt sein kann. Derartige Spülen sind ästhetisch ansprechend und hinsichtlich ihrer Dauerhaftigkeit und Standfestigkeit besonders haltbar.

Schließlich kann in Weiterbildung der erfindungsgemäßen Kombination noch vorgesehen sein, dass diese Kombination zusätzlich auch noch eine Arbeitsplatte umfasst, welche Arbeitsplatte einen Ausschnitt zum Einsetzen der Spüle aufweist, welcher Ausschnitt eine umlaufende Begrenzungsfläche aufweist, mit welcher Begrenzungsfläche das Verbindungselement mit dem Federteil zum Befestigen der Spüle zusammenwirkt. Die spezielle Ausgestaltung der Verankerungselemente dient dazu, das Verbindungselement sicher in der schlitzförmigen Ausnehmung an der Spüle zu befestigen. Aufgrund der beschriebenen Ausgestaltung ist das Verbindungselement leicht in den genannten Schlitz einbringbar, z.B. durch seitliches Einschieben, kann jedoch nicht ohne Weiteres wieder daraus entfernt werden. Beim (gewaltsamen) Herausnehmen des Verbindungselements aus dem Schlitz mittels eines Werkzeugs würde das Verbindungselement beschädigt und damit unbrauchbar.

Weitere Eigenschaften und Vorteile der Erfindung ergeben sich aus der nachfolgenden Beschreibung von Ausführungsbeispielen anhand der Zeichnung.
- Figur 1: zeigt in einer perspektivischen Darstellung ein erfindungsgemäßes Verbindungselement zum Befestigen einer Spüle an einer Arbeitsplatte;
- Figur 2: zeigt in einer perspektivischen Darstellung eine etwas andere Ausgestaltung des erfindungsgemäßen Verbindungselements;
- Figur 3: zeigt in einer perspektivischen Darstellung eine andere Ansicht des Verbindungselements aus Figur 2;
- Figur 4: zeigt schematisch eine Draufsicht auf das Verbindungselement gemäß Figur 1;
- Figur 5: zeigt perspektivisch die Unterseite einer Spüle, bei der ein erfindungsgemäßes Verbindungselement zum Einsatz kommen kann;
- Figur 6: zeigt einen Teil der Spüle aus Figur 5 zur Illustration eines diesbezüglichen Bearbeitungsverfahrens;
- Figur 7: zeigt ein Detail der Spüle aus Figur 5 im Zusammenwirken mit einem erfindungsgemäßen Verbindungselement;
- Figur 8: zeigt eine andere Darstellung des Sachverhalts aus Figur 7;
- Figur 9: zeigt eine Detaildarstellung einer Kombination aus Spüle und erfindungsgemäßem Verbindungselement; und
- Figur 10: zeigt eine andere Darstellung des Sachverhalts aus Figur 9.

Figur 1 zeigt perspektivisch eine mögliche Ausgestaltung des erfindungsgemäßen Verbindungselements zum Befestigen einer Spüle an einer Arbeitsplatte. Das Verbindungselement ist in Figur 1 insgesamt mit dem Bezugszeichen 1 bezeichnet. Es ist vorteilhafterweise als Stanz-Biegeteil aus einem metallischen Werkstoff, vorzugsweise aus Edelstahl, hergestellt. Das Verbindungselement 1 weist auf: einen Grundkörper 2, der als ein Anlageteil zum Anlegen an eine in Figur 1 nicht gezeigte Spüle dient. Hierauf wird weiter unten noch genauer eingegangen. Weiterhin wenigstens einen auf einer ersten Seite von dem Grundkörper 2 abragendes Federteil. In Figur 1 sind acht derartige Federteile dargestellt, die entsprechend mit dem Bezugszeichen 3.1 - 3.8 bezeichnet sind. Die Federteile 3.1 - 3.8 sind dazu ausgebildet, bei einer Belastung in Richtung des Grundkörpers 2 eine vom Grundkörper 2 weg wirksame Federkraft zu bewirken. Weiterhin noch wenigstens ein Verankerungsteil 4, welches auf einer der ersten Seite des Grundkörpers 2 gegenüberliegenden zweiten Seite des Grundkörpers 2 von diesem abragt und wenigstens dazu ausgebildet ist, in eine schlitzförmige Ausnehmung an der Spüle einzugreifen, worauf weiter unten noch genauer eingegangen wird. In der Darstellung gemäß Figur 1 ist nur ein solches Verankerungsteil 4 ansatzweise zu erkennen. Für eine genauere Darstellung sei auf die Figur 2 verwiesen.

Figur 2 zeigt einen Blick auf die genannte zweite Seite (Rückseite) des Grundkörpers 2, wodurch erkennbar wird, dass anstelle nur eines Verankerungsteils eigentlich sechs Verankerungsteile 4.1 - 4.6 vorgesehen und in Figur 2 entsprechend bezeichnet sind.

An dem Grundkörper 2 weist das Verbindungselement gemäß Figur 1 endständige Laschen 5.1, 5.2 auf, die über den restlichen Grundkörper 2 hinausragen, insbesondere in dessen Breite. Im Bereich dieser Laschen 5.1, 5.2 ist jeweils ein kreisförmiger Durchbruch 6.1, 6.2 vorgesehen.

Wie man der Figur 2 leicht entnimmt, weist die dort gezeigte Ausgestaltung keine solchen Laschen und Durchbrüche auf. Es liegt jedoch im Rahmen der Erfindung, auch bei der in Figur 2 dargestellten Ausführungsform derartige Laschen/Durchbrüche vorzusehen. Ebenso kann bei der in Figur 1 gezeigten Ausführungsform auf die genannten Laschen 5.1, 5.2 und Durchbrüche 6.1, 6.2 verzichtet werden.

Eine entsprechende Ausgestaltung ist in Figur 3 gezeigt, wobei es sich um eine Darstellung der anderen Seite (Vorderseite) des Verbindungselements 1 gemäß Figur 2 handelt. Ansonsten entspricht die Ausgestaltung des Verbindungselements 1 gemäß Figur 3 der Ausgestaltung des Verbindungselements 1 gemäß Figur 1.

Figur 4 zeigt eine etwas andere Darstellung des Verbindungselements 1 gemäß Figur 1, um zu verdeutlichen, dass die einzelnen Federteile 3.1 - 3.8 unterschiedliche Erstreckungslängen weg vom Grundkörper 2 aufweisen. Dies wird in Figur 4 durch die beiden strichpunktierten Linien verdeutlicht, die jeweils eine Art Tangente an die Federteile 3.1 bis 3.4 bzw. 3.5 bis 3.8 darstellt. Auf die entsprechende konstruktive Ausgestaltung der Federteile 3.1 - 3.8 sei nun anhand von Figur 1 exemplarisch eingegangen.

Jedes Federteil 3.1 - 3.8 ist als in einem Kantenbereich des Grundkörpers 2 von dem Grundkörper 2 abragende Zunge ausgebildet. Jede dieser Zungen weist zunächst einen ersten Erstreckungsabschnitt 3.8a auf, an den sich ein zweiter Erstreckungsabschnitt anschließt, der in Figur 1 mit dem Bezugszeichen 3.8b bezeichnet ist. Dabei erstreckt sich die Zunge in den ersten Erstreckungsabschnitt 3.8a etwa senkrecht zu dem Grundkörper 2 und in dem zweiten Erstreckungsabschnitt 3.8b etwa parallel oder unter einem relativ spitzen Winkel kleiner 45°, vorzugsweise kleiner 30°, in Bezug auf den Grundkörper 2. Außerdem weisen die Federteile 3.1 - 3.8 bzw. Zungen noch einen weiteren, dritten Erstreckungsabschnitt auf, der in Figur 1 mit dem Bezugszeichen 3.8c bezeichnet ist. Der dritte Erstreckungsabschnitt 3.8c schließt sich an den zweiten Erstreckungsabschnitt 3.8b an; in ihm ist das Federteil 3.1 - 3.8 stärker von dem Grundkörper 2 abgewinkelt als in dem zweiten Erstreckungsabschnitt 3.8b. Außerdem fällt auf, dass das Federteil 3.1 - 3.8 in dem dritten Erstreckungsabschnitt 3.8c bereichsweise gegenüber dem zweiten Erstreckungsabschnitt 3.8b verbreitert ist. Gemäß der Ausgestaltung in Figur 1 ist diese Verbreiterung, die mit dem Bezugszeichen 3.8d versehen ist, endständig an einem freien Ende des dritten Erstreckungsabschnitts 3.8c angeordnet. Außerdem weist das Federteil 3.1 - 3.8 in dem zweiten Erstreckungsabschnitt 3.8b ebenfalls eine bereichsweite Verbreiterung auf, die in Figur 1 mit dem Bezugszeichen 3.8e bezeichnet ist. Es wurde bereits darauf hingewiesen, dass sich die Federteile 3.1 - 3.8 bzw. die Zungen hinsichtlich einer Länge des dritten Erstreckungsabschnitts 3.8c unterscheiden, wie sich auch aus der Darstellung in Figur 3 und insbesondere aus der Darstellung in Figur 4 anschaulich ergibt.

Im Blick auf die Figur 2 sei nun auf die Ausgestaltung der Verankerungsteile 4.1 - 4.6 noch genauer eingegangen. Jedes der Verankerungsteile 4.1 - 4.6 ist als in einem Kantenbereich des Grundkörpers 2 von dem Grundkörper abragende Zunge ausgebildet, wobei - wie dargestellt - die Verankerungsteil-Zungen von einer Kante des Grundkörpers 2 abragen, welche derjenigen Kante des Grundkörpers 2 gegenüberliegt, von welcher die Federteil-Zungen abragen. Wie beispielhaft anhand des Verankerungsteils 4.6 in Figur 2 bezeichnet, weist jedes Verankerungsteil 4.1 - 4.6 einen ersten, an den genannten Kantenbereich angrenzenden Erstreckungsabschnitt 4.6a und einen sich an den ersten Erstreckungsabschnitt 4.6a anschließenden zweiten Erstreckungsabschnitt 4.6b auf. Dabei erstreckt sich die betreffende Zunge (Verankerungsteil 4.6) in dem ersten Erstreckungsabschnitt 4.6a etwa senkrecht zu dem Grundkörper 2 weg von diesem und in dem zweiten Erstreckungsabschnitt 4.6b wieder zu dem Grundkörper 2 zurück, sodass zwischen den genannten Erstreckungsabschnitten 4.6a, 4.6b ein Winkel α < 90°, α ≈ 45°, eingeschlossen ist, wie in Figur 2 dargestellt. Außerdem weisen die Verankerungsteil-Zungen 4.1 - 4.6 an ihrer endständigen freien Kante einen Einschnitt oder eine Einkerbung 4.6c auf, sodass sich ein etwa schwalbenschwanzförmiges Aussehen ergibt. Wie bei Betrachtung von Figur 2 deutlich wird, unterscheiden sich die Verankerungsteile 4.1 - 4.6 hinsichtlich einer Abmessung des ersten Erstreckungsabschnittes 4.6a, wobei das Verbindungselement 1 immer abwechselnd ein Verankerungsteil 4.1, 4.3, 4.5 mit einem relativ kurzen ersten Erstreckungsabschnitt 4.6a und ein Verankerungsteil 4.2, 4.4, 4.6 mit einem relativ langen ersten Erstreckungsabschnitt 4.6a aufweist.

In Figur 2 bezeichnet Bezugszeichen B eine effektive Breite der Verankerungsteile 4.1 - 4.6.

Wichtig bei den in Verbindung mit Figuren 1 - 4 vorstehend beschriebenen Verbindungselementen 1 und diesen gemeinsam ist, dass eine Eingriffsrichtung des Verankerungsteils bzw. der Verankerungsteile 4.1 - 4.6, das heißt eine Richtung, in der die betreffenden Verankerungsteile 4.1 - 4.6 in eine schlitzförmige Ausnehmung an der Spüle eingebracht werden, sich im Wesentlichen in etwa antiparallel zu einer Richtung der Federkraft erstreckt, welche Federkraft resultiert, wenn die Federteile 3.1 - 3.8 in Richtung des Grundkörpers 2 belastet werden. Hierauf wird weiter unten noch genauer eingegangen; allerdings ist dieser Sachverhalt auch der exemplarisch herausgegriffenen Figur 3 gut entnehmbar: Wenn gemäß der Ausgestaltung des Verbindungselements 1 gemäß Figur 3 die Federteile 3.1 - 3.8 in Richtung des Grundkörpers 2 nach innen gedrückt werden, resultiert eine Federkraft, die im Wesentlichen gerade senkrecht von dem Grundkörper 2 des Verbindungselements 1 weg orientiert ist. Eine geringfügige Abweichung ergibt sich lediglich aufgrund des leicht schrägen Verlaufs der Federteil-Zungen bezüglich des Grundkörpers 2. Die Verankerungsteile 4.1 - 4.6 ragen dagegen im Wesentlichen senkrecht von der Rückseite des Grundkörpers 2 ab, wie auch der Figur 2 gut zu entnehmen ist. Diese Abragerichtung der Verankerungsteile 4.1 - 4.6 bezüglich des Grundkörpers 2 entspricht im Wesentlichen der weiter oben genannten Eingriffsrichtung. Auf diese Weise erstreckt sich die Eingriffsrichtung des Verankerungsteils bzw. der Verankerungsteile 4.1 - 4.6 im Wesentlichen etwa antiparallel zu der Richtung der Federkraft. Hierauf wird - wie bereits erwähnt - weiter unten insbesondere anhand der Figuren 10 und 11 noch genauer eingegangen.

Figur 5 zeigt in einer perspektivischen Gesamtansicht die Unterseite einer Küchenspüle 10, die aus einem Kunststoff- oder mineralischen Gussmaterial oder einem entsprechenden Verbundmaterial hergestellt ist. Die Spüle 10 weist exemplarisch ein Spülenbecken 11 und einen neben dem Spülenbecken 11 angeordneten Abtropfbereich 12 auf, ohne dass die Erfindung hierauf beschränkt wäre. In Randbereichen an der Spülenunterseite weist die Spüle 10 vorzugsweise einstückig mit der restlichen Spüle verbundene, randständige Verankerungs- und Anlagestrukturen auf, die in Figur 5 mit Bezugszeichen 13 versehen sind. Auf deren genaue Ausgestaltung wird weiter unten anhand der Figuren 7 ff. noch genauer eingegangen.

In Figur 6 ist schematisch dargestellt, wie im Bereich der genannten Verankerungs- und Anlagestrukturen 13 mithilfe eines geeigneten Werkzeugs, vorzugsweise einer diamantbesetzten Trennscheibe 14, eine schlitzförmige Ausnehmung geschaffen wird, die sich zumindest über bestimmte Längenbereiche der Verankerungs- und Anlagestruktur 13 erstreckt. In Figur 5 sind solche schlitzförmige Ausnehmungen bei Bezugszeichen 15 erkennbar.

Figur 7 zeigt eine detailliertere Darstellung einer solchen randständigen Verankerungs- und Anlagestruktur 13 mit schlitzförmiger Ausnehmung 15 an der Unterseite der Spüle 10. Die schlitzförmige Ausnehmung 15 weist eine Breite b auf, die ausreicht, um das Verbindungselement 1 mit seinen Verankerungsteilen 4.1 - 4.6 (vgl. Figur 2) mit der schlitzförmigen Ausnehmung 15 in Eingriff zu bringen. Dabei gilt vorzugsweise B > b, sodass das Verbindungselement 1 im Bereich der Verankerungsteile 4.1 - 4.6 beim Einbringen in die Ausnehmung 15 eine Verformung erfährt (verbunden mit einer betragsmäßigen Abnahme des Winkels α; vgl. Figur 2), wodurch das Verbindungselement 1 in der Ausnehmung 15 sicher gehalten ist. Dies wird unterstützt durch die schwalbenschwanzartige Ausgestaltung der Verankerungsteile 4.1 - 4.6, auf die weiter oben bereits hingewiesen wurde. Die Verankerungsteile 4.1 - 4.6 können sich effektiv mit den Spitzen im Bereich ihrer endständigen freien Kante in das Spülenmaterial eingraben, sodass die Verbindungselemente 1 nicht mehr ohne Weiteres von der Spüle 10 entfernt werden können.

In Figur 8 ist der Vorgang des Ineingriffbringens von Verbindungselement 1 und Spüle 10 im Bereich der Ausnehmung 15 der randständigen Verankerungs- und Anlagestruktur 13 genauer dargestellt. Das Verbindungselement 1 wird in Richtung des Pfeils mit seinen Verankerungsteilen 4.1 - 4.6 in die schlitzförmige Ausnehmung 15 eingedrückt, wie bereits beschrieben. In diesem Zusammenhang ist es erforderlich, die Ausnehmung 15 in ihrer Tiefe T tief genug auszubilden, damit die Verankerungsteile 4.1 - 4.6 vollständig in die Ausnehmung 15 eingebracht werden können, bis das Verbindungselement 1 mit seinem Grundkörper 2, der bestimmungsgemäß auch als ein Anlageteil zum Anlegen an die Spüle 10 ausgebildet ist, gegen eine äußere Anlagefläche 16 der Verankerungs- und Anlagestruktur 13 in Anlage tritt. Wie ebenfalls aus Figur 8 noch ersichtlich ist, erstreckt sich die Anlagefläche 16 gemäß dem gezeigten Ausführungsbeispiel nicht genau unter einem Winkel von etwa 90° bezogen auf einen Auflagerand 17 der Spüle 10, sondern unter einem Winkel 90° - β, wobei β ungefähr 15° betragen kann. Dies entspricht einer geometrischen Ausgestaltung des Verbindungselements 1, was dem Winkel zwischen den Verankerungsteilen 4.1 - 4.6 und dem Grundkörper 2 anbelangt, wie in Figur 8 dargestellt. Auf diese Weise kann das Verbindungselement 1 mit seinem Grundkörper 2 vollflächig gegen die Anlagefläche 16 der Verankerungs- und Anlagestruktur 13 in Anlage gebracht werden, wie die Figuren 9 und 10 darstellen.

In Figur 10 ist nochmals der Sachverhalt schematisch illustriert, wonach die Eingriffsrichtung E der Verankerungsteile 4.1 - 4.6 sich im Wesentlichen etwa antiparallel zu einer Richtung der Federkraft erstreckt, welche Federkraft in Figur 10 durch einen Pfeil F symbolisiert ist. Besonders vorteilhaft ist hierbei, dass die Belastung der Federteile 3.1 - 3.8 in Richtung des Grundkörpers effektiv mit der Eingriffsrichtung der Verankerungsteile 4.1 - 4.6 zusammenfällt, was zu einem optimalen Sitz der Verbindungselemente 1 an der Spüle 10 beiträgt.

In Figur 11 ist abschließend eine Einbausituation der Spüle 10 in Kombination mit einem Verbindungselement 1 an einer Arbeitsplatte 20 dargestellt. Die Arbeitsplatte weist einen Ausschnitt 21 zum Einsetzen der Spüle 10 auf, welcher Ausschnitt 21 eine umlaufende Begrenzungsfläche 22 aufweist. Mit dieser Begrenzungsfläche 22 tritt das Verbindungselement 1 im Bereich des freien Endes (Bezugszeichen 3.8d, vgl. Figur 1, Figur 3) in Wechselwirkung, wie dargestellt. Die Federteile 3.1 - 3.8 werden in Richtung des Grundkörpers 2 des Verbindungselements 1 verformt, sodass sich eine der Verformung entgegenwirkende Rückstellkraft (Federkraft) vom Grundkörper 2 weg ergibt, wodurch die Spüle 10 an bzw. in der Arbeitsplatte 20 fixiert ist. Die unterschiedliche Ausbildung der Federteile 3.1 - 3.8 unterstützt die Fixierungswirkung und sorgt für einen gewissen Toleranzausgleich. Der Überlappungsbereich von Auflagerand 17 der Spüle 10 und Arbeitsplatte 20 definiert einen Abdichtungsbereich, der in Figur 11 mit dem Bezugszeichen 23 bezeichnet ist. Vorzugsweise erfolgt in diesem Bereich eine Abdichtung der Spüle 10 gegenüber der Arbeitsplatte 20 unter Verwendung von Silikon (Silikonkleber), der am Ort der Montage auf die Spüle 10 und/oder auf die Arbeitsplatte 20 aufgebracht werden kann. Aufgrund der Verformbarkeit der Federteile 3.1 - 3.8 ergibt sich eine Toleranz von vorzugsweise etwa ± 3 mm für die Dimensionierung des Arbeitsplatten-Ausschnitts 21. Eine Dicke der Arbeitsplatte beträgt vorzugsweise mindestens etwa 12 und höchstens etwa 50 mm. Die Arbeitsplatte 20 kann aus allen gängigen Materialien hergestellt sein, insbesondere aus Holz, Stein oder geeigneten Kompositmaterialien. Letztendlich wird die Mindestdicke der Arbeitsplatte 20 nur dadurch nach unten begrenzt, dass eine sichere Wechselwirkung zwischen Federteilen 3.1 - 3.8 und Arbeitsplatte 20 erfolgen muss, wie in Figur 11 dargestellt.

## Patentansprüche

1. Verbindungselement (1) zum Befestigen einer Spüle (10) an einer Arbeitsplatte (20), welche Arbeitsplatte (20) einen Ausschnitt (21) zum Einsetzen der Spüle (10) aufweist, welcher Ausschnitt (21) eine umlaufende Begrenzungsfläche (22) aufweist, welches Verbindungselement (1) aufweist:
einen als ein Anlageteil zum Anlegen an die Spüle (10) dienenden Grundkörper (2);
mehrere auf einer ersten Seite von dem Grundkörper (2) abragende Federteile (3.1-3.8), die dazu ausgebildet sind, bei Belastung in Richtung des Grundkörpers (2) eine vom Grundkörper (2) weg wirksame Federkraft (F) zu bewirken; und
wenigstens ein Verankerungsteil (4.1-4.6), welches auf einer der ersten Seite gegenüberliegenden zweiten Seite des Grundkörpers (2) von diesem abragt und welches dazu ausgebildet ist, in eine schlitzförmige Ausnehmung (15) an der Spüle (10) einzugreifen;
bei dem ein Winkel zwischen einer Eingriffsrichtung (E) des Verankerungsteils (4.1-4.6) und der Richtung der Federkraft (F) mindestens 135 Grad, vorzugsweise mindestens 150 Grad, höchst vorzugsweise 180 Grad, beträgt;
bei dem die Federteile (3.1-3.8) als in einem Kantenbereich des Grundkörpers (2) von dem Grundkörper (2) abragende Zungen ausgebildet sind, die einen ersten, an den Kantenbereich angrenzenden Erstreckungsabschnitt (3.8a) und einen sich an den ersten Erstreckungsabschnitt anschließenden zweiten Erstreckungsabschnitt (3.8b) aufweisen, wobei sich die Zungen in dem ersten Erstreckungsabschnitt (3.8a) etwa senkrecht zu dem Grundkörper (2) und in dem zweiten Erstreckungsabschnitt (3.8b) etwa parallel oder unter einem spitzen Winkel kleiner 45 Grad, vorzugsweise kleiner 30 Grad, zu dem Grundkörper (2) erstrecken; und
bei dem die Federteile (3.1-3.8) einen weiteren, dritten Erstreckungsabschnitt (3.8c) aufweisen, der sich an den zweiten Erstreckungsabschnitt (3.8b) anschließt und in dem die Federteile (3.1-3.8) stärker von dem Grundkörper (2) abgewinkelt sind als in dem zweiten Erstreckungsabschnitt (3.8b); wobei
die Federteile (3.1-3.8) sich hinsichtlich des Winkels zwischen Grundkörper (2) und Zunge in dem zweiten Erstreckungsabschnitt (3.8b) und/oder einer Länge des dritten Erstreckungsabschnitts (3.8c) unterscheiden.

2. Verbindungselement (1) nach Anspruch 1,
bei dem die Federteile (3.1-3.8) in dem dritten Erstreckungsabschnitt (3.8c) zumindest bereichsweise gegenüber dem zweiten Erstreckungsabschnitt (3.8b) verbreitert sind.

3. Verbindungselement (1) nach Anspruch 1 oder 2,
bei dem die Federteile (3.1-3.8) in dem zweiten Erstreckungsabschnitt (3.8b) zumindest bereichsweise eine Verbreiterung (3.8e) aufweisen.

4. Verbindungselement (1) nach einem der Ansprüche 1 bis 3,
bei dem das Verankerungsteil (4.1-4.6) als in einem Kantenbereich des Grundkörpers (2) von dem Grundkörper (2) abragende Zunge ausgebildet ist, die einen ersten, an den Kantenbereich angrenzenden Erstreckungsabschnitt (4.6a) und einen sich an den ersten Erstreckungsabschnitt anschließenden zweiten Erstreckungsabschnitt (4.6b) aufweist, wobei sich die Zunge in dem ersten Erstreckungsabschnitt (4.6a) etwa senkrecht zu dem Grundkörper (2) weg von diesem und in dem zweiten Erstreckungsabschnitt (4.6b) wieder zu dem Grundkörper (2) zurück erstreckt.

5. Verbindungselement (1) nach Anspruch 4,
bei dem die Verankerungsteil-Zunge an ihrer endständigen freien Kante einen Einschnitt oder eine Einkerbung (4.6c) aufweist.

6. Verbindungselement (1) nach einem der Ansprüche 1 bis 5,
mit einer Mehrzahl an Verankerungsteilen (4.1 - 4.6), die sich vorzugsweise hinsichtlich eines Winkels (α) zwischen erstem Erstreckungsabschnitt (4.6a) und zweitem Erstreckungsabschnitt (4.6b) gemäß Anspruch 4 und/oder hinsichtlich einer Abmessung des ersten Erstreckungsabschnitts (4.6a) unterscheiden.

7. Verbindungselement (1) nach einem der Ansprüche 1 bis 6, hergestellt als Stanz-Biegeteil oder Laserschnittteil aus einem metallischen Material, vorzugsweise Stahl, höchst vorzugsweise Edelstahl.

8. Verbindungselement (1) nach einem der Ansprüche 1 bis 7,
bei dem an dem Grundkörper (2), vorzugsweise endständig, wenigstens eine Lasche (5.1, 5.2) vorgesehen ist, die über den restlichen Grundkörper (2) hinausragt, vorzugsweise in der Breite.

9. Verbindungselement (1) nach einem der Ansprüche 1 bis 8,
bei dem in dem Grundkörper (2) wenigstens ein Durchbruch (6.1, 6.2) vorgesehen ist, vorzugsweise in der Lasche (5.1, 5.2) gemäß Anspruch 8.

10. Kombination aus einer Spüle (10) und mindestens einem an der Spüle (10) angeordneten Verbindungselement (1) nach einem der Ansprüche 1 bis 9.

11. Kombination nach Anspruch 10,
bei der die Spüle (10) wenigstens an ihrer Montage-Unterseite wenigstens eine randständige Verankerungs- und Anlagestruktur (13) aufweist mit einer Anlagefläche (16), die sich unter einem Winkel von etwa 90 Grad bezogen auf einen Auflagerand (17) der Spüle (10) erstreckt, und mit einer schlitzförmigen Ausnehmung (15) in der Anlagefläche (16), welche Ausnehmung (15) sich parallel zu dem Auflagerand (17) erstreckt und zum Aufnehmen des Verankerungsteils (4.1-4.6) ausgebildet und vorgesehen ist.

12. Kombination nach Anspruch 11,
bei der das Verbindungselement (1) mit dem Grundkörper (2) an der Anlagefläche (16) anliegt, wenn das Verankerungsteil (4.1-4.6) in der Ausnehmung (15) aufgenommen ist, wobei die Federteile (3.1-3.8) nach außen von der Spüle (10) weg hervorragt.

13. Kombination nach Anspruch 11 oder 12,
bei der die Verankerungs- und Anlagestruktur (13) im Querschnitt kegelstumpfförmig ausgebildet ist und/oder bei eine Verankerungs- und Anlagestruktur (13) auf beiden Langseiten und/oder Kurzseiten der Spüle (10) vorgesehen ist.

14. Kombination nach einem der Ansprüche 11 bis 13,
bei der die Spüle (10), vorzugsweise einschließlich der Verankerungs- und Anlagestruktur (13) gemäß Anspruch 15, aus einem Kunststoff-Gussmaterial, einem mineralischen Gussmaterial oder einem entsprechenden Verbundmaterial hergestellt ist.

15. Kombination nach einem der Ansprüche 11 bis 14,
weiterhin umfassend eine Arbeitsplatte (20), welche Arbeitsplatte (20) einen Ausschnitt (21) zum Einsetzen der Spüle (10) aufweist, welcher Ausschnitt (21) eine umlaufende Begrenzungsfläche (22) aufweist, mit welcher Begrenzungsfläche (22) das Verbindungselement (1) mit seinen Federteilen (3.1-3.8) zum Befestigen der Spüle (10) zusammenwirkt.

## Claims

1. Connecting element (1) for fastening a sink (10) to a worktop (20), which worktop (20) has a cutout (21) for insertion of the sink (10), which cutout (21) has a circumferential boundary surface (22), which connecting element (1) has: a base body (2) serving as an abutment part for abutment against the sink (10);
a plurality of spring parts (3.1-3.8) projecting on a first side from the base body (2), which spring parts are configured to produce a spring force (F) acting away from the base body (2) when loaded in the direction of the base body (2); and
at least one anchoring part (4.1-4.6) which projects from the base body (2) on a second side thereof opposite the first side and which is configured to engage in a slot-shaped recess (15) on the sink (10);
in which an angle between an engagement direction (E) of the anchoring part (4.1-4.6) and the direction of the spring force (F) is at least 135 degrees, preferably at least 150 degrees, most preferably 180 degrees;
in which the spring parts (3.1-3.8) are configured as tongues that project from the base body (2) in an edge region of the base body (2) and have a first partial extent (3.8a) adjoining the edge region and a second partial extent (3.8b) adjoining the first partial extent, the tongues extending in the first partial extent (3.8a) approximately perpendicularly to the base body (2) and in the second partial extent (3.8b) approximately parallel, or at an acute angle of less than 45 degrees, preferably less than 30 degrees, to the base body (2); and
in which the spring parts (3.1-3.8) have a further, third partial extent (3.8c) which adjoins the second partial extent (3.8b) and in which the spring parts (3.1-3.8) are angled away from the base body (2) to a greater extent than in the second partial extent (3.8b);
wherein the spring parts (3.1-3.8) differ from each other with regard to the angle between base body (2) and tongue in the second partial extent (3.8b) and/or a length of the third partial extent (3.8c).

2. Connecting element (1) according to claim 1,
in which the spring parts (3.1-3.8) are widened in the third partial extent (3.8c), at least in some regions, relative to the second partial extent (3.8b).

3. Connecting element (1) according to claim 1 or 2,
in which in the second partial extent (3.8b) the spring parts (3.1-3.8) have a widening (3.8e), at least in some regions.

4. Connecting element (1) according to any one of claims 1 to 3,
in which the anchoring part (4.1-4.6) is configured as a tongue which projects from the base body (2) in an edge region of the base body (2) and has a first partial extent (4.6a) adjoining the edge region and a second partial extent (4. 6b) adjoining the first partial extent, the tongue extending in the first partial extent (4.6a) approximately perpendicularly to the base body (2) away from the latter and in the second partial extent (4.6b) back to the base body (2).

5. Connecting element (1) according to claim 4,
in which the anchoring part tongue has an incision or notch (4.6c) at its terminal free edge.

6. Connecting element (1) according to any one of claims 1 to 5,
comprising a plurality of anchoring parts (4.1 - 4.6), which preferably differ from each other with regard to an angle (α) between first partial extent (4.6a) and second partial extent (4.6b) according to claim 4 and/or with regard to a dimension of the first partial extent (4.6a).

7. Connecting element (1) according to any one of claims 1 to 6,
manufactured as a stamped-bent part or laser-cut part from a metallic material, preferably steel, most preferably stainless steel.

8. Connecting element (1) according to any one of claims 1 to 7,
in which at least one tab (5.1, 5.2) is provided on the base body (2), preferably at the end, which tab projects beyond the remaining base body (2), preferably widthwise.

9. Connecting element (1) according to any one of claims 1 to 8,
in which at least one aperture (6.1, 6.2) is provided in the base body (2), preferably in the tab (5.1, 5.2) according to claim 8.

10. Combination of a sink (10) and at least one connecting element (1) according to any one of claims 1 to 9 arranged on the sink (10).

11. Combination according to claim 10,
in which the sink (10) has, at least on its assembly underside, at least one anchoring and abutment structure (13) at the edge, with an abutment surface (16) extending at an angle of approximately 90 degrees with respect to an abutment edge (17) of the sink (10), and comprising a slot-shaped recess (15) in the abutment surface (16), which recess (15) extends parallel to the abutment edge (17) and is configured and provided for receiving the anchoring part (4.1-4.6).

12. Combination according to claim 11,
in which the connecting element (1) lies with the base body (2) against the abutment surface (16) when the anchoring part (4.1-4.6) is received in the recess (15), the spring parts (3.1-3.8) projecting outwards away from the sink (10).

13. Combination according to claim 11 or 12,
in which the anchoring and abutment structure (13) is frustoconical in cross-section and/or in which an anchoring and abutment structure (13) is provided on both long sides and/or short sides of the sink (10).

14. Combination according to any one of claims 11 to 13,
in which the sink (10), preferably including the anchoring and abutment structure (13) according to claim 15, is made of a cast plastic material, a cast mineral material, or a corresponding composite material.

15. Combination according to any one of claims 11 to 14,
further comprising a worktop (20), which worktop (20) has a cutout (21) for insertion of the sink (10), which cutout (21) has a circumferential boundary surface (22), with which boundary surface (22) the connecting element (1) cooperates with its spring parts (3.1-3.8) for fastening the sink (10).

## Revendications

1. Élément de liaison (1) pour la fixation d'un évier (10) à un plan de travail (20), lequel plan de travail (20) présente une découpe (21) pour l'insertion de l'évier (10), laquelle découpe (21) présente une surface de délimitation périphérique (22), lequel élément de liaison (1) présente : un corps de base (2) servant en tant que pièce d'appui pour l'appui au niveau de l'évier (10) ;
plusieurs pièces élastiques (3.1-3.8) dépassant du corps de base (2) sur une première face, qui sont réalisées pour exercer une force élastique (F) efficace en partant du corps de base (2) lors d'une sollicitation dans la direction du corps de base (2) ; et
au moins une pièce d'ancrage (4.1-4.6), qui dépasse du corps de base (2) sur une seconde face de celui-ci opposée à la première face et qui est réalisée pour se mettre en prise dans un évidement en forme de fente (15) au niveau de l'évier (10) ;
dans lequel un angle entre un dispositif de mise en prise (E) de la pièce d'ancrage (4.1-4.6) et la direction de la force élastique (F) est d'au moins 135 degrés, de préférence d'au moins 150 degrés, le plus préférentiellement de 180 degrés ;
dans lequel les pièces élastiques (3.1-3.8) sont réalisées en tant que languettes dépassant du corps de base (2) dans une zone de bordure du corps de base (2), qui présentent une première section d'allongement (3.8a) adjacente à la zone de bordure et une deuxième section d'allongement (3.8b) se raccordant à la première section d'allongement, dans lequel les languettes s'étendent dans la première section d'allongement (3.8a) sensiblement perpendiculairement au corps de base (2) et dans la deuxième section d'allongement (3.8b) sensiblement parallèlement ou selon un angle aigu inférieur à 45 degrés, de préférence inférieur à 30 degrés, par rapport au corps de base (2) ; et
dans lequel les pièces élastiques (3.1-3.8) présentent une autre troisième section d'allongement (3.8c) qui se raccorde à la deuxième section d'allongement (3.8b) et dans laquelle les pièces élastiques (3.1-3.8) sont coudées plus fortement par le corps de base (2) que dans la deuxième section d'allongement (3.8b) ;
dans lequel les pièces élastiques (3.1-3.8) se différencient en ce qui concerne l'angle entre le corps de base (2) et la languette dans la deuxième section d'allongement (3.8b) et/ou une longueur de la troisième section d'allongement (3.8c).

2. Élément de liaison (1) selon la revendication 1,
dans lequel les pièces élastiques (3.1-3.8) sont élargies au moins par zones dans la troisième section d'allongement (3.8c) par rapport à la deuxième section d'allongement (3.8b).

3. Élément de liaison (1) selon la revendication 1 ou 2,
dans lequel les pièces élastiques (3.1-3.8) dans la deuxième section d'allongement (3.8b) présentent au moins par zones un élargissement (3.8e).

4. Élément de liaison (1) selon l'une quelconque des revendications 1 à 3,
dans lequel la pièce d'ancrage (4.1-4.6) est réalisée en tant que languette dépassant du corps de base (2) dans une zone de bordure du corps de base (2) qui présente une première section d'allongement (4.6a) adjacente à la zone de bordure et une deuxième section d'allongement (4.6b) se raccordant à la première section d'allongement, dans lequel dans la première section d'allongement (4.6a) la languette s'étend sensiblement perpendiculairement au corps de base (2) en s'éloignant de celui-ci et dans la deuxième section d'allongement (4.6b) s'étend pour revenir vers le corps de base (2).

5. Élément de liaison (1) selon la revendication 4,
dans lequel la languette de pièce d'ancrage présente au niveau de sa bordure libre terminale une entaille ou une encoche (4.6c).

6. Élément de liaison (1) selon l'une quelconque des revendications 1 à 5,
avec une pluralité de pièces d'ancrage (4.1-4.6) qui se différencient de préférence en ce qui concerne un angle (α) entre une première section d'allongement (4.6a) et une deuxième section d'allongement (4.6b) selon la revendication 4 et/ou en ce qui concerne une dimension de la première section d'allongement (4.6a).

7. Élément de liaison (1) selon l'une quelconque des revendications 1 à 6,
réalisé en tant que pièce emboutie et cintrée ou pièce découpée au laser en matériau métallique, de préférence en acier, de manière préférée entre toutes en acier inoxydable.

8. Élément de liaison (1) selon l'une quelconque des revendications 1 à 7,
dans lequel au niveau du corps de base (2), de préférence au niveau terminal, au moins une patte (5.1, 5.2) est prévue, qui fait saillie par-dessus le reste du corps de base (2), de préférence dans la largeur.

9. Élément de liaison (1) selon l'une quelconque des revendications 1 à 8,
dans lequel au moins une ouverture traversante (6.1, 6.2) est prévue dans le corps de base (2), de préférence dans la patte (5.1, 5.2) selon la revendication 8.

10. Combinaison d'un évier (10) et d'au moins un élément de liaison (1) disposé au niveau de l'évier (10) selon l'une quelconque des revendications 1 à 9.

11. Combinaison selon la revendication 10,
dans laquelle l'évier (10) présente au moins au niveau de sa face inférieure de montage au moins une structure d'ancrage et d'appui (13) à bords résistants avec une surface d'appui (16) qui s'étend selon un angle d'environ 90 degrés par rapport à une bordure de positionnement (17) de l'évier (10) et avec un évidement en forme de fente (15) dans la surface d'appui (16), lequel évidement (15) s'étend parallèlement à la bordure de positionnement (17) et est réalisé et prévu pour la réception de la pièce d'ancrage (4.1-4.6).

12. Combinaison selon la revendication 11,
dans laquelle l'élément de liaison (1) repose avec le corps de base (2) au niveau de la surface d'appui (16) lorsque la pièce d'ancrage (4.1-4.6) est reçue dans l'évidement (15), dans lequel les pièces élastiques (3.1-3.8) font saillie vers l'extérieur à partir de l'évier (10).

13. Combinaison selon la revendication 11 ou 12,
dans laquelle la structure d'ancrage et d'appui (13) est réalisée dans la section transversale de manière tronconique et/ou dans laquelle une structure d'ancrage et d'appui (13) est prévue sur les deux côtés longs et/ou côtés courts de l'évier (10).

14. Combinaison selon l'une quelconque des revendications 11 à 13,
dans lequel l'évier (10), de préférence incluant la structure d'ancrage et d'appui (13) selon la revendication 15, est réalisé à partir d'un matériau de moulage en matière plastique, d'un matériau de moulage minéral ou d'un matériau composite correspondant.

15. Combinaison selon l'une quelconque des revendications 11 à 14,
comprenant en outre un plan de travail (20), lequel plan de travail (20) présente une découpe (21) pour l'insertion de l'évier (10), laquelle découpe (21) présente une surface de délimitation périphérique (22) avec laquelle surface de délimitation (22) l'élément de liaison (1) coopère avec ses pièces élastiques (3.1-3.8) pour la fixation de l'évier (10).
